# EUROPÄISCHE PATENTSCHRIFT

(11) **EP 1 388 651 B1**
(45) Veröffentlichungstag und Bekanntmachung des Hinweises auf die Patenterteilung: **16.12.2009**
(21) Anmeldenummer: 03010001.0
(22) Anmeldetag: 02.05.2003
(51) Int. Cl.: F01N 7/18

(54) **Abgasanlage für den Verbrennungsmotor eines Kraftfahrzeugs**
Exhaust gas apparatus for a vehicle's internal combustion engine
Dispositif d'échappement pour un moteur à combustion interne d'un véhicule

(30) Priorität: 09.08.2002 DE 10236667
(43) Veröffentlichungstag der Anmeldung: 11.02.2004
(73) Patentinhaber: J. Eberspächer GmbH & Co. KG, 73730 Esslingen (DE)
(72) Erfinder: Herkommer, Ottmar, 73550 Waldstetten (DE); Müller, Jörg-Uwe, 70794 Filderstadt (DE)

(56) Entgegenhaltungen:
- DE-A1- 3 938 615
- DE-A1- 4 104 906
- US-A- 5 462 291
- US-A- 5 941 070

## Beschreibung

Die Erfindung bezieht sich auf eine Abgasanlage für den Verbrennungsmotor eines Kraftfahrzeugs, aufweisend einen Rohrstrang mit mindestens einem Schalldämpfer, nach dem Oberbegriff von Anspruch 1.

Eine derartige Abgasanlage ist z.B. aus US 5 941 070 A oder DE 41 04 906 A bekannt.

Der Erfindung liegt das technische Problem zugrunde, die Abgasanlage so auszubilden, dass die Abgasanlage bereichsweise, vorzugsweise im Bereich des Endschalldämpfers, mit geringem Abstand an dem Kraftfahrzeug befestigt werden kann und dennoch die Wärmedehnungen der Abgasanlage aufgenommen werden können.

Dieses technische Problem wird durch eine Abgasanlage gemäß Anspruch 1 gelöst.

Auf Grund der Erfindung kann man die Abgasanlage in einem Bereich, vorzugsweise in ihrem hinteren Bereich, relativ unnachgiebig an dem Kraftfahrzeug befestigen. Die zwischen dem vorderen Ende der Abgasanlage und diesem Befestigungsbereich auftretenden Wärmedehnungen können durch den verschiebbaren Teleskopsitz aufgenommen werden. Im Bereich der relativ unnachgiebigen Befestigung kann der Abstandsraum zu dem Kraftfahrzeug klein gehalten werden, so dass Raum für andere Funktionen gewonnen wird.

Die erfindungsgemäße Abgasanlage ist ganz besonders für Personenkraftwagen vorgesehen. Besonders geeignete Stellen für die Positionierung des Teleskopsitzes sind solche, an denen die Abgasanlage im Wesentlichen in Längsrichtung des Kraftfahrzeugs bzw. der Abgasanlage verläuft. Technisch am einfachsten verwirklichbar ist, wenn der Teleskopsitz zwischen einem rohrförmigen, ersten Bereich der Abgasanlage bzw. einem ersten Rohrstrangbereich und einem rohrförmigen zweiten Bereich der Abgasanlage bzw. einem zweiten Rohrstrangbereich vorgesehen ist, ganz besonders günstig eine Stelle, an der sowieso eine Rohrstrangverbindung (Schweißverbindung oder Schraubverbindung) vorgesehen war. Alternativ lässt sich der Teleskopsitz z.B. am Übergang zwischen einem Schalldämpfer bzw. einem Katalysatorkörper-Gehäuse und dem eigentlichen Rohrstrang vorsehen. An sich kann man den Teleskopsitz an einer beliebigen Stelle im Verlauf der Länge der Abgasanlage vorsehen. Besonders günstig ist allerdings der Bereich etwa im mittleren Bereich der Länge der Abgasanlage, z.B. zwischen einem Katalysatorkörper-Gehäuse und einem Mittelschalldämpfer, oder ein Bereich weiter hinten in der Abgasanlage, z.B. ein Stück vor dem Endschalldämpfer.

Erfindungsgemäß besitzt der Ring, der vorwiegend Dichtfunktion hat, einen über seine Länge zunehmenden Durchmesser. Man kann diese Durchmesserzunahme allein am Außendurchmesser vornehmen, besonders günstig ist jedoch Durchmesserzunahme sowohl am Außendurchmesser als auch am Innendurchmesser. Eine gute Möglichkeit besteht darin, die Durchmesserzunahme kegelförmig vorzunehmen. Dichtfunktions-Ringe, die entsprechend den in diesem Absatz angesprochenen Maßnahmen gestaltet sind, haben eine besonders sichere Dichtfunktion, auch angesichts von Herstellungstoleranzen des äußeren Bestandteils und des inneren Bestandteils des Teleskopsitzes und auch angesichts unterschiedlicher Wärmedehnungen. Die vorstehende Beschreibung des Rings, der vorwiegend Dichtfunktion hat, bezieht sich auf den Zustand vor dem Zusammenbau des Teleskopsitzes. Nach dem Zusammenbau des Teleskopsitzes ist dieser Ring normalerweise demgegenüber etwas verformt; in aller Regel ist aber auch dann noch die Durchmesserzunahme vorhanden.

Vorzugsweise ist mindestens einer der Ringe ein Metallgestrickring, besonders bevorzugt sind alle Ringe Metallgestrickringe. Metallgestrickringe sind in vielfältiger Ausführungsform am Markt erhältlich. Metallgestrickringe zeichnen sich dadurch aus, dass sie den bei Abgasanlagen auftretenden Temperaturen problemlos gewachsen sind. Für Ringe, die vorwiegend Dichtfunktion haben, eignen sich ganz besonders diejenigen Ausführungen, die vom Drahtquerschnitt her und/oder von der Gestrickausführung her und/oder von der Art der Verpressung des Drahtgestricks her besonders auf Gasdichtigkeit ausgelegt sind.

Vorzugsweise ist der mindestens eine Metallgestrickring ein gepresster Metallgestrickring, besonders bevorzugt sind alle Metallgestrickringe gepresste Metallgestrickinge.

Vorzugsweise weist der Teleskopsitz innenseitig oder außenseitig zwei axial beabstandete, umlaufende Sicken auf, zwischen denen mindestens ein Ring axial festgelegt ist. Auf diese einfache Weise ist der mindestens eine Ring an dem äußeren oder dem inneren Bestandteil des Teleskopsitzes gegen Bewegungen in Axialrichtung festgelegt. Bei Verschiebungen des Teleskopsitzes gleitet der mindestens eine Ring entlang dem jeweils anderen Teleskopsitz-Bestandteil.

Metallgestrickringe für die erfindungsgemäße Abgasanlage sind am Markt erhältlich.

Die Erfindung und Ausgestaltungen der Erfindung werden nachfolgend anhand eines Ausführungsbeispiels noch näher erläutert. Es zeigt:
Fig. 1 eine schematisierte Abgasanlage für den Verbrennungsmotor eines Kraftfahrzeugs mit Frontmotor, in Draufsicht bei einbaugemäßer Positionierung;
Fig. 2 in größerem Maßstab einen Teleskopsitz der Abgasanlage von Fig.1, der sich an der Stelle des mit unterbrochener Linie gezeichneten Kreises K in Fig. 1 befindet, wobei der Teleskopsitz im Längsschnitt gezeichnet ist.

Die in Fig. 1 gezeichnete Abgasanlage 2 besteht - von strömungsaufwärts nach strömungsabwärts fortschreitend - im Wesentlichen aus einem Krümmer 4, einem Rohrstrang-Abschnitt 6, einem Katalysatorkörper-Gehäuse 8 mit darin angeordnetem Katalysatorkörper, einem Rohrstrang-Abschnitt 10, einem Mittelschalldämpfer 12, einem gebogen verlaufenden Rohrstrang-Abschnitt 14 und einem Endschalldämpfer 16. Der Krümmer 4 wird beim Einbau der Abgasanlage 2 an den Zylinderkopf des Verbrennungsmotors angeschraubt; er führt die Abgasströme von vier Zylindern in ein gemeinsames Rohr zusammen. Der Katalysatorkörper in dem Gehäuse 8 ist z.B. ein keramischer Wabenkörper, dessen Kanalwände mit einer Schicht beschichtet sind, die im Wesentlichen aus einem Katalysatorträgermaterial und dem eigentlichen Katalysatormaterial besteht. Der Rohrstrang-Abschnitt 14 führt um die Hinterachse des Fahrzeugs herum. Der Endschalldämpfer 16 befindet sich im eingebauten Zustand der Abgasanlage 2 außermittig unter dem Kofferraumboden.

Der in Fig. 2 detailliert dargestellte Teleskopsitz 20 besteht im Wesentlichen aus einem durchmesserkleineren Endbereich 22 eines ersten Rohrstrang-Abschnitts 10a, einem mit Spiel 24 durchmessergrößeren Endbereich 26 eines zweiten Rohrstrang-Abschnitts 10b, und drei axial aufeinander folgenden Ringen 28, 30, 32 in dem Ringraum zwischen den zwei Endbereichen 22 und 26.

Die Gruppe der drei Ringe 28, 30, 32 ist innen zwischen zwei umlaufenden Sikken 34, die aus dem Endbereich 22 nach außen herausgebogen sind, axial festgelegt. Wenn sich der Endbereich 22 und der Endbereich 26 in Axialrichtung relativ zueinander verschieben, gleiten die Ringe 28, 30, 32 in dem Endbereich 26 entlang.

Der Teleskopsitz 20 kann auch "umgekehrt" ausgeführt sein, d. h. durchmessergrößerer Endbereich am Rohrstrang-Abschnitt 10a und durchmesserkleinerer Endbereich am Rohrstrang-Abschnitt 10b. Eine weitere Alternative besteht darin, die umlaufenden Sicken 34 aus dem Endbereich 26 nach innen herauszubiegen, so dass die Ringe 28, 30, 32 in dem Endbereich 26 axial festgelegt sind.

Alle drei Ringe 28, 30, 32 sind gepresste Metallgestrickringe. Die beiden äußeren Ringe 28 und 32 sind Ringe mit Abstützfunktion (wiewohl sie auch eine gewisse Abdichtungswirkung gegen Gasströmung durch den Ringraum zwischen den Endbereichen 22 und 26 haben). Die Ringe 28 und 30 halten die Endbereiche 22 und 26 in ihrer Teleskopsitz-Relation, stehen aber nicht unter so hoher radialer Vorspannung, dass axiale Verschiebebewegungen des Telekopsitzes übermäßig behindert würden. Der mittlere Ring 30 ist ein Ring, der vorwiegend Dichtfunktion hat. Der Ring 30 hat einen Außendurchmesser, der in Fig. 2 von links nach rechts über die axiale Länge des Rings 30 kegelförmig zunimmt. Das Gleiche gilt für den Innendurchmesser des Rings 30. Vor dem Zusammenbau des Teleskopsitzes 20 war die Durchmesserzunahme des Rings 20 über seine axiale Länge noch ausgeprägter, aber durch den Zusammenbau des Teleskopsitzes 20 ist der Ring 30 in seinem in Fig. 2 rechten Endbereich durchmesserverkleinernd zusammengedrückt worden. Dadurch ergibt sich dort eine Vorspannung wünschenswerter Größe.

Durch die beschriebene geometrische Form und durch die beschriebene Vorspannung, vorzugsweise aber auch unterstützt durch günstige Wahl des Drahts des Drahtgestricks und/oder durch günstige Wahl der Strickart des Drahtgestricks und/oder durch günstige Wahl der Art der Verpressung des Drahtgestricks, hat der mittlere Ring 30 die vorwiegende Dichtfunktion.

Der Endschalldämpfer 16 kann mit relativ geringer Nachgiebigkeit (z.B. Gummipuffer statt Gummiringe) an dem Kraftfahrzeug befestigt werden und macht deshalb nur geringe Relativbewegungen gegenüber dem Kraftfahrzeugboden. Auf die Gesamtlänge der Abgasanlage 2 bei Erwärmung entstehende Wärmedehnungen werden durch den Teleskopsitz 20 aufgenommen.

Insbesondere bei Dieselmotoren und/oder bei Abgasanlagen ohne Abgasentgiftung kann das Katalysatorkörper-Gehäuse entfallen. Die Anwendung der Erfindung bei Abgasanlagen mit Partikelfilter ist möglich. Mit dem in unterbrochener Linie gezeichneten Kreis Kal ist eine weitere bevorzugte Einbaustelle für den Teleskopsitz 20 gezeichnet.

## Patentansprüche

1. Abgasanlage für den Verbrennungsmotor eines Kraftfahrzeugs, aufweisend einen Rohrstrang (4, 6, 10, 14) mit mindestens einem Schalldämpfer (12; 16),
wobei die Abgasanlage (2) mindestens zwei Abschnitte (4, 6, 8, 10a; 10b, 12, 14, 16) aufweist, die mittels eines abgedichteten, verschiebbaren Teleskopsitzes (20) miteinander verbunden sind, und
der Teleskopsitz (20) durch einen kleineren Endbereich (22) eines ersten Rohrstrang-Abschnitts (10a) und einen mit Spiel (24) größeren Endbereich (26) eines zweiten Rohrstrang-Abschnitts (10, 10b) gebildet ist, wobei der Ringraum zwischen dem ersten und dem zweiten Rohrstrang-Abschnitt (10a; 10b) in Verschiebungen erlaubender Weise abgedichtet ist,
**dadurch gekennzeichnet, dass** der Teleskopsitz (20) drei Ringe aufweist, wobei
die beiden äußeren Ringe Abstützfunktion haben und der mittlere Ring vorwiegend Dichtfunktion hat, und
dass der Ring, der vorwiegend Dichtfunktion hat, einen über seine Länge zunehmenden Durchmesser besitzt.

2. Abgasanlage nach Anspruch 1, wobei
mindestens einer der Ringe ein Metallgestrickring ist, vorzugsweise alle Ringe Metallgestrickringe sind.

3. Abgasanlage nach Anspruch 2, wobei der mindestens eine Metallgestrickring ein gepresster Metallgestrickring ist, vorzugsweise die Metallgestrickringe gepresste Metallgestrickringe sind.

4. Abgasanlage nach einem der Ansprüche 1 bis 3, wobei
der Teleskopsitz (20) innenseitig oder außenseitig zwei axial beabstandete, umlaufende Sicken (34) aufweist, zwischen denen mindestens ein Ring axial festgelegt ist.

## Claims

1. Exhaust system for the internal combustion engine of a motor vehicle, having a pipeline (4, 6, 10, 14) with at least one silencer (12; 16), with the exhaust system (2) having at least two sections (4, 6, 8, 10a; 10b, 12, 14, 16) which are connected to one another by means of a sealed, slidable telescopic fit (20), and with the telescopic fit (20) being formed by a relatively small end region (22) of a first pipeline section (10a) and an end region (26), which is relatively large with play (24), of a second pipeline section (10, 10b), with the annular space between the first and the second pipeline sections (10a; 10b) being sealed off in such a way as to allow sliding movements, **characterized in that** the telescopic fit (20) has three rings, with the two outer rings having a supporting function and the central ring having predominantly a sealing function, and **in that** the ring which has predominantly a sealing function has a diameter which increases over its length.

2. Exhaust system according to Claim 1, with at least one of the rings being a metal mesh ring, preferably all the rings being metal mesh rings.

3. Exhaust system according to Claim 2, with the at least one metal mesh ring being a pressed metal mesh ring, preferably the metal mesh rings being pressed metal mesh rings.

4. Exhaust system according to one of Claims 1 to 3, with the telescopic fit (20) having, at the inside or the outside, two encircling beads (34) which are spaced apart axially and between which at least one ring is axially fixed.

## Revendications

1. Dispositif d'échappement pour le moteur à combustion interne d'un véhicule automobile, présentant une ligne de tuyaux (4, 6, 10, 14) avec au moins un silencieux (12; 16), dans lequel le dispositif d'échappement (2) présente au moins deux segments (4, 6, 8, 10a; 10b, 12, 14, 16), qui sont reliés l'un à l'autre au moyen d'un siège télescopique (20) mobile et étanche, et en ce que le siège télescopique (20) est formé par une zone terminale plus petite (22) d'un premier segment (10a) de la ligne de tuyaux et une zone terminale plus grande (26) avec jeu (24) d'un deuxième segment (10, 10b) de la ligne de tuyaux, dans lequel l'espace annulaire entre le premier et le deuxième segments de la ligne de tuyaux (10a; 10b) est étanche d'une manière permettant des déplacements, **caractérisé en ce que** le siège télescopique (20) présente trois anneaux, dans lequel les deux anneaux extérieurs ont une fonction de soutien et l'anneau médian a principalement une fonction d'étanchéité, et **en ce que** l'anneau, qui a principalement une fonction d'étanchéité, présente un diamètre augmentant sur sa longueur.

2. Dispositif d'échappement selon la revendication 1, dans lequel au moins un des anneaux est un anneau en treillis métallique, de préférence tous les anneaux sont des anneaux en treillis métallique.

3. Dispositif d'échappement selon la revendication 2, dans lequel l'au moins un anneau en treillis métallique est un anneau en treillis métallique pressé, de préférence les anneaux en treillis métallique sont des anneaux en treillis métallique pressé.

4. Dispositif d'échappement selon l'une quelconque des revendications 1 à 3, dans lequel le siège télescopique (20) présente intérieurement ou extérieurement deux moulures périphériques (34), espacées axialement, entre lesquelles au moins un anneau est fixé axialement.
